# EUROPÄISCHE PATENTSCHRIFT

(11) **EP 3 992 571 B1**
(45) Veröffentlichungstag und Bekanntmachung des Hinweises auf die Patenterteilung: **07.06.2023**
(21) Anmeldenummer: 21201426.0
(22) Anmeldetag: 07.10.2021
(51) Int. Cl.: F42B 10/14

(54) **GESCHOSS**
PROJECTILE
PROJECTILE

(30) Priorität: 29.10.2020 DE 102020006629
(43) Veröffentlichungstag der Anmeldung: 04.05.2022
(73) Patentinhaber: Diehl Defence GmbH & Co. KG, 88662 ÜBERLINGEN (DE)
(72) Erfinder: Kammerer, Lucas, 90489 Nürnberg (DE); Bär, Klaus, 91207 Lauf (DE)
(74) Vertreter: Diehl Patentabteilung

(56) Entgegenhaltungen:
- EP-A1- 1 299 688
- EP-A2- 2 629 046
- EP-B1- 1 299 688
- DE-A1-102005 035 829
- JP-A- 2010 078 221
- US-A1- 2008 315 032
- US-A1- 2012 217 338

## Beschreibung

Die Erfindung betrifft ein Geschoss einer Lenkmunition.

Ein aus der Praxis bekanntes Geschoss einer Lenkmunition enthält zwei Geschossteile, nämlich die eigentliche Geschosshülle und ein daran um die Mittellängsachse des Geschosses drehbar gelagertes und damit rollentkoppeltes Heckleitwerk.

Die Drehlagerung ist durch eine Lagereinheit bewerkstelligt, die Wälzlager enthält.

Durch das Eigengewicht der Wälzlager und der hohen Beschleunigung (beim Abschuss des Geschosses aus einem Rohr) treten Brinellierungen an den Laufflächen der Lager auf. Diese beeinträchtigen das Laufverhalten und sorgen für ungewollte Effekte. Diese gilt es zu verhindern.

Aus der JP 2010-78221 A ist es für eine Rakete bekannt, einen Lenkflügel breitzustellen, der die Beschleunigungskraft während des Schießens ausreichend aushält und die Steuerbarkeit in der Vortriebsrichtung verbessert.

Aus der WO 02/06761 A1 ist eine flossenstabilisierten Rakete bekannt, mit einem Lager zwischen Rumpfteil und hinterem Teil, wobei das Lager mit speziellen tragenden Kontaktflächen konstruiert ist, die die Belastungen beim Rammen und Schießen und während des Fluges der Rakete durch die Luft begrenzen.

Aufgabe der Erfindung ist es, Verbesserungen bei einer derartigen Lagereinheit bzw. einem derartigen Geschoss vorzuschlagen.

Die Aufgabe der Erfindung wird gelöst durch ein Geschoss gemäß Patentanspruch
1. Bevorzugte oder vorteilhafte Ausführungsformen der Erfindung sowie anderer Erfindungskategorien ergeben sich aus den weiteren Ansprüchen, der nachfolgenden Beschreibung sowie den beigefügten Figuren.

Die Lagereinheit ist eine solche für ein Geschoss einer Lenkmunition. Dabei wird von folgendem Geschoss ausgegangen: Das Geschoss enthält entlang einer Längsachse (Mittellängsachse) einen ersten Geschossteil und einen zweiten Geschossteil. Das Geschoss kann auch weitere Geschossteile enthalten. Der erste Geschossteil ist z. B. ein eigentlicher Geschosskörper / -hülle. Der zweite Geschossteil ist z. B. ein Rotationskörper, der also gegenüber dem Geschosskörper rotierbar ist, z. B. eine Heck- oder Frontstruktur oder -leitwerk, insbesondere mit Leitwerkselementen, z. B. Canards. Alternativ kann auch der erste Geschossteil das Leitwerk und der zweite Geschossteil die Geschosshülle sein usw.

Die beiden Geschossteile sind (an bzw. über deren jeweiligen Montageabschnitt, siehe unten) mit Hilfe der Lagereinheit wie folgt verbunden: Mit Hilfe der Lagereinheit, also aufgrund der Lagerung, sind beide Geschossteile in Axialrichtung ("Richtungen" beziehen sich hier stets auf die Längsachse) zwischen einer Rohrposition und einer Flugposition verschiebbar. In der Rohrposition liegen beide Geschossteile in Axialrichtung aneinander an und in der Flugposition sind sie voneinander beabstandet. Die Geschossteile können also voneinander weg, insbesondere auch aufeinander zu bewegt werden. Dank der Lagerung sind außerdem beide Geschossteile in der Flugposition mit Hilfe der Lagereinheit gegeneinander um die Längsachse rotierbar. Die Rohrposition bildet also eine erste Endlage, in der das Geschoss zusammengeschoben ist und die Geschossteile aneinander anschlagen. In der Flugposition sind die Geschossteile voneinander entfernt, weisen also einen Abstand bzw. ein Spiel auf, so dass sie gegeneinander rotierbar sind.

Die Lagereinheit enthält ein - insbesondere axial führendes - Wälzlager mit einem ersten und einem zweiten Ring und Wälzkörpern, ggf. mit einem Käfig für die Wälzkörper usw. "Axial führend" heißt, dass in Axialrichtung des Lagers dessen erster und zweiter Ring (Innenring und Außenring oder umgekehrt) nicht gegeneinander verschiebbar sind. Das Lager kann also Axialkräfte in beiden Richtungen aufnehmen. In Axialrichtung ist also keine Verschiebung zwischen den Ringen möglich, z. B. ist ein solches Lager als ein oder mehrere Rillenkugellager oder als zwei Schulterkugellager in O- oder X-Anordnung aufgebaut oder enthält diese. Der "Ring" entartet dann ggf. in zwei oder mehr einzelne Ringe usw.

Die Lagereinheit enthält einen ersten Montageabschnitt des ersten Geschossteils und einen zweiten Montageabschnitt des zweiten Geschossteils. Die Montageabschnitte sind dabei die notwendigen Teile des Geschosses, die zur Montage bzw. Aufnahme der restlichen Elemente der Lagereinheit (Wälzlager, Federelement, ..., siehe unten) dienen, wobei diese restlichen Teile unter anderem die eigentliche Lagerung bewirken.

Der erste Ring ist am ersten Montageabschnitt in Axialrichtung festgelegt. Der zweite Ring ist am zweiten Montageabschnitt in Axialrichtung verschiebbar gelagert. "Festgelegt" bedeutet dabei eine hinsichtlich der Axialrichtung ortsfeste Anordnung. "Verschiebbar gelagert" bedeutet eine Beweglichkeit in Axialrichtung. Eine Bewegung in Umfangsrichtung kann für beide Ringe möglich sein, insbesondere ist jedoch hier auch eine ortsfest Anordnung vorgesehen. Eine Rotation zwischen den Geschossteilen bzw. Montageabschnitten ist dann alleine durch Wälzlager an sich möglich. In Radialrichtung sind die Ringe immer festgelegt.

Die Lagereinheit enthält ein Federelement, das in der Rohrposition den zweiten Ring in Axialrichtung in einer Abschussrichtung des Geschosses gegenüber dem zweiten Geschossteil mit einer Vorspannkraft vorspannt. Das Federelement ist außerdem dazu eingerichtet, das Geschoss von der Rohrposition in die Flugposition zu überführen, d. h. die beiden Geschossteile in Axialrichtung voneinander weg zu bewegen. Dies gilt nur für den Fall, dass eine solche Bewegung möglich ist, z. B. da ein Halteelement (siehe unten) gelöst wurde oder nach Abschuss des Geschosses, wenn die äußeren Kräfte (z. B. ausreichend nachlassende Beschleunigung nach dem Abschuss) dies zulassen.

Die Erfindung beruht auf folgenden Erkenntnissen, Beobachtungen bzw. Überlegungen und weist noch die nachfolgenden Ausführungsformen auf. Die Ausführungsformen werden dabei teils vereinfachend auch "die Erfindung" genannt. Die Ausführungsformen können hierbei auch Teile oder Kombinationen der oben genannten Ausführungsformen enthalten oder diesen entsprechen und/oder gegebenenfalls auch bisher nicht erwähnte Ausführungsformen einschließen.

Nach dem Rohrdurchgang und somit nach der Abschussbelastung muss eine freie Rotation zwischen beiden Geschossteilen, insbesondere des Heckleitwerks, um die Längsachse des Projektils möglich sein. Deshalb werden als Wälzlager Lager ausgesucht, die während der Flugphase eine reibungsarme und konstante Rotation um die Drehachse (Längsachse) gewährleisten. Bei der Wahl der jeweiligen Lager ist darauf zu achten, dass sie den Beschleunigungskräften beim Abschuss standhalten und nicht beschädigt werden, da sonst keine uneingeschränkte Funktion sichergestellt ist. Zu hohe Reibmomente hätten zur Folge, dass die Drehbewegungen des Heckleitwerks auf den vorderen Bereich des Projektils rückgekoppelt werden. Auftretende Reibmomente können dabei nicht als konstante Parameter gesehen werden, wodurch insbesondere eine Canard-Steuerung stark erschwert und negativ beeinflusst würde.

Um eine Beschädigung der Lager durch die hohen Abschussbelastungen zu vermeiden, müssen die wirkenden Kräfte über die Heckstruktur (z. B. zweiter Geschossteil) auf das Geschoss (z. B. erster Geschossteil) abgeleitet werden, sodass die Lager nur durch ihr Eigengewicht belastet werden. Dies wird durch die Rohrposition und das Anliegen der beiden Geschossteile aneinander erreicht. Nach dem Rohrverlassen muss daher ein Lagerspalt durch eine Verschiebung der Heckstruktur freigegeben werden (Entfernen der Geschossteile voneinander zur Flugposition). Dies wird durch das Federelement erreicht. Die Lager werden sowohl radial als auch axial belastet.

Darüber hinaus ist die lange Lagerzeit der Munition (mehrere Jahre) und der damit verbundene lange Stillstand der verbauten Lager, die dadurch z. B. eine wartungsfreie Schmierung enthalten können, um diesen Anforderungen gerecht zu werden, zu beachten.

Die Lagereinheit ist insbesondere im Inneren der Geschosshülle und somit vor Verformung geschützt (z. B. keine radiale Quetschung beim Abschuss) untergebracht. Die Lagerung besteht insbesondere aus zwei in O-Anordnung verspannten Spindellagern, insbesondere Schrägkugellager mit Keramikkugeln und einem Druckwinkel von 25°. Diese Anordnung erzeugt eine leichte Vorspannung und große Steifigkeit der Lagereinheit. Die Vorspannung der Lager (Innenringe, montiert am einen Geschossteil, z. B. an einem Wickelleitwerk) übernimmt insbesondere ein Schiebesitz zusammen mit einer Spannmutter. An den Außenringen sind die Lager insbesondere mit Hilfe einer Außenspannmutter im anderen Geschossteil (z. B. Träger des Geschosskörpers für das Wickelleitwerk) befestigt. Diese Außenspannmutter übernimmt insbesondere gleichzeitig die Führung des Federelements, insbesondere von Tellerfedern.

Durch die Verspannung der Lager wirken beim Abschuss hohe statische, axiale Kräfte auf das vordere Lager (in Flugrichtung gesehen), da es sowohl beide Innenringe, Kugeln und Käfige, als auch den Schiebesitz und die Spannmutter unter Beschleunigung tragen muss.

Durch die Beschleunigung und die Massen der Bauteile wird eine Kraft von z. B. 7439,9 N erzeugt. Das Problem besteht darin, dass das Lager z. B. nur eine maximale Hertz'sche Pressung von 4200 MPa und damit eine maximale Kraft von 4500 N ertragen kann.

Da das Lager infolge der Kraft beschädigt werden würde und Brinellierungen auftreten würden, wird die Belastung erfindungsgemäß konstruktiv verringert. Hierfür ist das Federelement vorgesehen, insbesondere Tellerfedern, welches z. B. eine Kraft von 3065 N im vorgespannten Zustand entgegen der Abschussbelastung aufbringt.

Durch diese Maßnahme kann die Belastung auf das Lager, z. B. auf erträgliche 7439,9 - 3065 = 4374,9 N, begrenzt werden. Um den benötigten Federweg (Axialbewegung von der Rohr- in die Flugposition) von z. B. 2 mm zum Freigeben der Lagerung zu erzeugen, werden insbesondere mehrere, z. B. fünf Tellerfedern in einer Tellerfedersäule gestapelt. Da jedoch jede einzelne Tellerfeder durch ihr Eigengewicht und die hohe Beschleunigung eine Kraft von 1177,2 N erzeugt, ist ein Stützelement vorgesehen. Dieses Bauteil ("Abstützung / Stützelement") wird in die Tellerfedersäule eingebaut. Hierdurch kann die Kraft, welche benötigt wird, um das Lager nicht zu überlasten beibehalten werden.

Durch den durch die Axialbewegung zwischen Rohr- und Flugposition entstehenden Spalt von z. B. ca. 0,28 mm kann das eine Geschossteil (z. B. die Heckstruktur mit den Fins) frei um das andere Geschossteil (z. B. die Geschosshülle) rotieren, wodurch z. B. die Funktion des rollentkoppelten Heckleitwerks gewährleistet wird. Der Spalt wird insbesondere durch die verbleibende Kraft des Federelements (z. B. der Tellerfedern, z. B. mit rund 300 N) in der Flugposition offengehalten.

Gemäß der Erfindung ergibt sich also eine beschleunigungsfeste Lagerung. Es ergibt sich eine Lagereinheit für eine Lenkmunition, welche auch unter hohen Beschleunigungen aus einer Rohrwaffe keinen Schaden nimmt.

Über das Federelement (insbesondere Tellerfedern) wird eine Kraft aufgebracht, die entgegen der beim Abschuss entstehenden Kraft wirkt. Dies verhindert eine Beschädigung der Lagereinheit durch die hohen statischen, axialen Lasten beim Abschuss. Gemäß der Erfindung sind nur wenige Bauteile nötig, was eine kompakte Bauform ermöglicht.

Durch die erfindungsgemäße Abstützung des zweiten Rings - über einen zusätzlichen Stützring ("Stützelement") - kann die Konstruktion aus wenigen unkomplizierten Bauteilen sowie ein paar Normteilen aufgebaut werden.

In einer bevorzugten Ausführungsform ist das Federelement ein in Axialrichtung gestapeltes Federpaket aus Einzelfedern. Die Einzelfedern sind insbesondere Tellerfedern. So lässt sich besonders gut ein geeignetes Federelement realisieren.

Gemäß der Erfindung enthält das Federpaket in Axialrichtung einen ersten und einen zweiten Paketteil. Der erste Paketteil ist dem zweiten Ring zugewandt, der zweite Paketteil ist dem zweiten Montageabschnitt zugewandt. Beide Paketteile sind in der Rohrposition durch ein Stützelement entkoppelt. Das Stützelement liegt hierzu entgegen der Abschussrichtung an einem Anschlag am bzw. des zweiten Montageabschnitts an und nimmt so die Kraft des ersten Paketteils bzw. des zweiten Rings auf. Der zweite Paketteil ist somit hinsichtlich seiner Eigenmasse bzw. Beschleunigung hinsichtlich der Abstützung des zweiten Rings entkoppelt. Die Paketteile sind aber in der Flugposition gekoppelt. Dies wird dadurch erreicht, dass dann das Stützelement (durch die Federkraft / Federweg des zweiten Paketteils) in Flugrichtung vom Anschlag abgehoben ist und in Axialrichtung beweglich ist. So kann ein großer Federweg erreicht werden, um das Geschoss aus der Rohr- in die Flugposition zu bringen.

In einer bevorzugten Ausführungsform ist der erste Ring am ersten Montageabschnitt in Axialrichtung und Umfangsrichtung festgelegt und der zweite Ring ist am zweiten Montageabschnitt in Axialrichtung verschiebbar gelagert und in Umfangsrichtung festgelegt. Dies entspricht der o.g. Fixierung der Ringe in Umfangsrichtung, weshalb die Rotation zwischen den Geschossteilen alleine durch das Wälzlager bzw. die Wälzkörper erreicht wird, was zu einer besonders definierten Rotation führt.

In einer bevorzugten Ausführungsform ist die Lagereinheit dazu ausgebildet ist, das Geschoss nach Erreichen der Flugposition in dieser zu halten. Somit ist ein zusätzliches Bauteil, z. B. zur Arretierung des Geschosses in der Flugposition, vermieden. Die Lagereinheit weist daher eine Mehrfachfunktionalität auf.

In einer bevorzugten Variante dieser Ausführungsform ist die Lagereinheit dadurch zum Halten des Geschosses in der Flugposition ausgebildet, dass das Federelement den zweiten Ring in Axialrichtung in der Abschussrichtung des Geschosses gegenüber dem zweiten Geschossteil in der Flugposition mit einer Haltekraft vorspannt. Insbesondere ist die Haltekraft kleiner der Vorspannkraft. So kann durch ein entsprechendes Federelement (ausreichend stark, ausreichender Federweg, ...) ein besonders einfaches Halten in der Flugposition erreicht werden.

In einer bevorzugten Ausführungsform enthält die Lagereinheit ein Schiebeelement. Der zweite Ring ist dadurch am zweiten Montageabschnitt in Axialrichtung verschiebbar gelagert, dass der zweite Ring am Schiebeelement in Axialrichtung befestigt ist und das Schiebeelement am zweiten Montageabschnitt in Axialrichtung verschiebbar gelagert ist. Somit können insbesondere mehrere Teillager (siehe unten) zum Wälzlager zusammengefasst werden und deren zweite Ringe im Schiebeelement gemeinsam fixiert werden, um diese gemeinsam relativ zum zweiten Montageabschnitt verschieben zu können.

In einer bevorzugten Ausführungsform enthält das Wälzlager mindestens zwei Teillager. Jedes Teillager ist hierbei wieder ein Wälzlager und enthält einen ersten und zweiten Ring und Wälzkörper, ggf. einen Käfig für die Wälzkörper usw. Z. B. können so die oben genannten Lager in O- oder X-Anordnung zu einem gemeinsamen Wälzlager kombiniert werden. So kann eine besonders günstige Lagerung im Geschoss realisiert werden.

In einer bevorzugten Variante dieser Ausführungsform sind zwei der Teillager Schulterkugellager in O-Anordnung. Dies führt zu einer besonders geeigneten Lagerung für ein Geschoss.

In einer bevorzugten Variante dieser Ausführungsform sind die ersten Ringe der Teillager gemeinsam am ersten Montageabschnitt festgelegt. Alternativ oder zusätzlich sind - in Verbindung mit dem oben genannten Schiebeelement - die zweiten Ringe der Teillager gemeinsam an dem Schiebeelement in Axialrichtung festgelegt. Dies führt zu einer besonders einfachen Befestigungsmöglichkeit der Ringe an den beiden Montageabschnitten.

Es ist jedoch nicht zwingend erforderlich, dass das Lager aus zwei Teillagern besteht. Lager sind auch zweireihig in einem Gehäuse erhältlich. Zum anderen sind für die Konstruktion auch andere Lagertypen wie Momentenlager oder Rillenkugellager denkbar. Die oben beschriebene Anordnung von zwei Schulterkugellagern bzw. Schrägkugellagern in O-Anordnung stellt somit eine von mehreren möglichen Anordnungen dar.

Die Aufgabe der Erfindung wird auch gelöst durch ein Geschoss nach Anspruch 11, mit dem ersten und dem zweiten Geschossteil und der erfindungsgemäßen Lagereinheit. Das Geschoss und zumindest ein Teil dessen Ausführungsformen sowie die jeweiligen Vorteile wurden sinngemäß bereits im Zusammenhang mit der erfindungsgemäßen Lagereinheit erläutert.

In einer bevorzugten Ausführungsform ist der erste Geschossteil ein Geschosskörper, insbesondere eine Geschosshülle und der zweite Geschossteil ein Rotationskörper, insbesondere eine Front- / Heckstruktur, ein Front- / Heckleitwerk, insbesondere mit Canards, insbesondere ein Wickelleitwerk.

In einer bevorzugten Ausführungsform sind erster und zweiter Geschossteil im aneinander anliegenden Bereich nach Art eines zueinander in der Rohrposition zumindest teilweise formschlüssig passenden konischen Formpaares ausgebildet. Durch die Konizität kann ein besonders günstiges Geschoss geschaffen werden.

In einer bevorzugten Variante dieser Ausführungsform weist der erste Geschossteil eine sich entgegen der Abschussrichtung verjüngende Kegelstumpfform auf und sowohl an der stumpfen Stirnfläche als auch an der Mantelfläche liegt der erste Geschossteil am zweiten Geschossteil an. Der Kegelstumpf ist der eines geraden Kreiskegels. Eine solche Form ist besonders einfach zu bewerkstelligen.

In einer bevorzugten Ausführungsform sind erstes und zweites Geschossteil durch ein Halteelement in der Rohrposition gehalten, wobei das Halteelement dazu eingerichtet ist, sich nach einem Abschuss zu lösen und die Geschossteile zur Bewegung in die Flugposition freizugeben. So ist das Geschoss bereits vor dem Abschuss in der Rohrposition gehalten. Das Halteelement ist insbesondere ein axial an beiden Geschossteilen angreifender Haltestift mit einer axial wirkenden Soll-Abrissstelle, die beim Rohraustritt des Geschosses reißt.

Weitere Merkmale, Wirkungen und Vorteile der Erfindung ergeben sich aus der nachfolgenden Beschreibung eines bevorzugten Ausführungsbeispiels der Erfindung sowie der beigefügten Figuren. Dabei zeigen, jeweils in einer schematischen Prinzipskizze:
- Figur 1: ein Geschoss mit Lagereinheit in Rohrposition,
- Figur 2: die Lagereinheit als Detail II aus Figur 1,
- Figur 3: das Geschoss aus Figuren 1 und 2 in Flugposition.

Die Figuren 1 bis 3 zeigen ein lenkbares Geschoss 2 bzw. Projektil einer nicht weiter dargestellten Lenkmunition. Figur 2 zeigt dabei das Detail II aus Figur 1. Figuren 1 und 2 zeigen eine Rohrposition, Figur 3 eine Flugposition des Geschosses 2. Das Geschoss 2 weist eine Längsachse 4 bzw. Mittellängsachse und eine Abschussrichtung 6 auf. In der Abschussrichtung 6 wird das Geschoss 2 bei seiner Benutzung aus einem nicht dargestellten Geschützrohr abgefeuert.

Das Geschoss 2 enthält einen ersten Geschossteil 8a in Form eines vorderen Geschosskörpers bzw. einer Geschosshülle und einen zweiten Geschossteil 8b in Form eines Rotationskörpers bzw. Heckleitwerks, hier eines Wickelleitwerks. Das Heckleitwerk weist steuerbare Flügel 10 in Form von Fins bzw. Canards auf, die sich in den Figuren 1 und 2 in einem eingeklappten bzw. Ruhezustand befinden; in Figur 3 sind diese ausgeklappt und werden zum Lenken des Geschosses 2 genutzt.

Das Geschoss 2 enthält eine Lagereinheit 12. Durch diese sind die beiden Geschossteile 8a,b wie folgt verbunden bzw. aneinander befestigt bzw. gehalten: In einer Axialrichtung entlang der Längsachse 4 sind die Geschossteile 8a,b gegeneinander verschiebbar. So können sie aus einer ersten Endposition, der Rohrposition R gemäß Figur 1 und 2, in eine zweite Endposition, die Flugposition F gemäß Figur 3, axial verschoben bzw. voneinander entfernt werden (Pfeile 14). In der Flugposition F gemäß Figur 3 können sie außerdem gegeneinander um die Längsachse 4 rotiert werden (Pfeil 16 um die Längsachse 4).

Die Lagereinheit 12 enthält ein Wälzlager 18 mit einem ersten Ring 20a, hier einem Außenring, und einem zweiten Ring 20b, hier einem Innenring. Wälzkörper 22 der Lagereinheit sind hier Kugeln, die in einem nicht dargestellten Käfig der Lagereinheit 12 geführt sind. Im Beispiel ist das (eine, gemeinsame) Wälzlager 18 aus zwei einzelnen Teillagern 24a,b aufgebaut, hier zwei Schulter- bzw. Schrägkugellager bzw. Spindellager, die in O-Anordnung verspannt sind. Jedes der Teillager 24a,b weist jeweils für sich einen ersten Ring 26a und einen zweiten Ring 26b sowie einen Teil der Wälzkörper 22 und einen eigenen Führungskäfig für diese auf.

Der Lagereinheit 12 zugerechnet ist auch ein jeweiliger erster Montageabschnitt 28a des ersten Geschossteils 8a und ein zweiter Montageabschnitt 28b des zweiten Geschossteils 8b. Die Montageabschnitte 28a,b dienen dazu, die sonstigen Komponenten der Lagereinheit 12 - unter anderem das Wälzlager 18 - an den Geschossteilen 8a,b zu befestigen bzw. aufzunehmen.

Der erste Ring 20a ist am ersten Montageabschnitt 28a in Axial-, Radial- und Umfangsrichtung festgelegt. Hierzu sind die beiden ersten Ringe 26a in Axialrichtung durch eine Außenspannmutter 30 gegen eine Anschlagschulter 32 des ersten Geschossteils 8a verspannt.

Der zweite Ring 20b ist am zweiten Montageabschnitt 28b in Axialrichtung verschiebbar gelagert und in Radialrichtung festgelegt. Hierzu sind die beiden zweiten Ringe 26b an einem Schiebeelement 34 befestigt, das wiederum in Axialrichtung zum zweiten Montageabschnitt 28b verschiebbar ist. Das Schiebeelement ist aus einem Schiebesitz 36 und einer Spannmutter 38 aufgebaut, wobei die zweiten Ringe 26b in Axialrichtung durch die Spannmutter 38 am Schiebesitz 36 bzw. dessen Anschlagschulter 40 verspannt sind. Eine Anschlagmutter 42 sowie ein Anschlag 44 in Form einer Schulter (siehe unten) begrenzen die axiale Verschiebbarkeit des Schiebeelements 34 und damit des Rings 20b.

Die Lagereinheit 12 enthält ein Federelement 46, hier ein Federpaket aus zwei Paketteilen 48a,b, das insgesamt fünf Einzelfedern 50, hier Tellerfedern, enthält. Der erste Paketteil 48a enthält eine, der zweite Paketteil 48b vier Einzelfedern 50. Die beiden Paketteile 48a,b sind in der Rohrposition R durch ein Stützelement 52 entkoppelt. Das Stützelement 52 ist hier eine Ringscheibe, die in Axialrichtung am zweiten Montageabschnitt 28b verschiebbar ist, jedoch in der Rohrposition R entgegen der Abschussrichtung 6 am Anschlag 44 anliegt, was für die oben genannte Entkopplung sorgt.

Die Außenspannmutter 30 dient auch zur Aufnahme bzw. Führung des Federelements 46 einschließlich des Stützelements 52.

In der Rohrposition R spannt das Federelement 46 den zweiten Ring 20b sowie das Schiebeelement 34 in Abschussrichtung 6 gegenüber dem zweiten Geschossteil 8b mit einer Vorspannkraft FV von 3065N vor.

Erster und zweiter Geschossteil 8a,b sind im (während der Rohrposition R) aneinander anliegenden Bereich nach Art eines zueinander in der Rohrposition R zumindest teilweise formschlüssig passenden konischen Formpaares ausgebildet. Der erste Geschossteil 8a weist eine sich entgegen der Abschussrichtung 6 verjüngende Kegelstumpfform auf und liegt sowohl an der stumpfen Stirnfläche 54 als auch an der Mantelfläche 56 am zweiten Geschossteil 8b an.

Erstes und zweites Geschossteil 8a,b sind durch ein Halteelement 58 in der Rohrposition R gehalten. Das Halteelement 58 ist hier ein im ersten Montageabschnitt 28a im ersten Geschossteil 8a verschraubter Bolzen, der sich über einen Schutztopf 60 am zweiten Geschossteil 8b bzw. Montageabschnitt 28b abstützt. Der Schutztopf 60 dient außerdem dazu, die Flügel 10 beim Abfeuern des Geschosses 2 noch während des Rohrdurchgangs im eingeklappten Zustand zu halten.

In der Rohrposition R ergibt sich daher ein Spalt S1 zwischen Schiebesitz 36 und Anschlagmutter 42 von 2mm, sowie ein Spalt S2 von Null zwischen Geschossteilen 8a und 8b, insbesondere zwischen Stirnfläche 54 und Gegenfläche am Geschossteil 8b und ein Spalt S3 von Null zwischen Mantelfläche 56 und Gegenfläche am Geschossteil 8b.

Beim Abschuss wird das Geschoss 2 stark beschleunigt. Aufgrund der Spalte S2,3 von Null sitzen die Geschossteile 8a,b formschlüssig aufeinander auf und deren Trägheitsmassen wirken nicht auf die Lagereinheit 12. Aufgrund der Massenträgheit entsteht jedoch der in Fig. 2 eingezeichnete Kraftfluss der Trägheitskraft FT von 7439,9N an den Komponenten Schiebesitz36, Spannmutter 38, Innenringe in Form der zweiten Ringe 26b und Wälzkörper 22 (einschließlich nicht eingezeichneter Käfige). Diese Trägheitskraft FT muss alleine von den in Fig. 2 oberen Wälzkörpern 22 bzw. deren Lagerfläche im oberen Außenring bzw. oberen ersten Ring 26a aufgefangen werden, was durch den gezeigten Schrägpfeil in Figur 2 angedeutet ist.

Dank der Vorspannkraft FV, die der Trägheitskraft FT entgegengerichtet ist, reduziert sich die Belastung der in den Figuren "oberen" Wälzkörper 22 bzw. des Rings 26a damit auf FT - FV = 7439,9N - 3065N = 4374,9N.

Das Halteelement 58 ist dazu eingerichtet, sich nach einem Abschuss zu lösen und die Geschossteile 8a,b zur Bewegung in die Flugposition F freizugeben. Beim Verlassen des Rohres reißt hierzu das Halteelement 58 an einer Sollbruchstelle 62 ab, und der Schutztopf 60 entfernt sich vom Geschoss 2. Lediglich ein Rest des Halteelements 58 verbleibt im Geschossteil 8a. Die Flügel 10 klappen in die in Fig. 3 gezeigte ausgeklappte Position.

Nach dem Abschuss bzw. dem Abreißen des Halteelements 58 dient das Federelement 46 dazu, die beiden Geschossteile 8a,b in Axialrichtung voneinander wegzubewegen und so von der Rohrposition R (Figuren 1,2) in die Flugposition F (Figur 3) zu überführen.

Das Federelement 46 expandiert in Axialrichtung. In diesem Zusammenhang hebt das Stützelement 52 vom Anschlag 44 ab, was dazu führt, dass nun die Teilpakete 48a,b zum gesamten Federpaket bzw. Federelement 46 gekoppelt sind. Das Federelement 46 bewirkt auch nach Erreichen der Flugposition F eine Haltkraft FH von ca. 300N am zweiten Ring 20b. Somit ist die Lagereinheit 12 also auch dazu eingerichtet, das Geschoss 2 nach Erreichen der Flugposition F in dieser zu halten.

Der Spalt S1 wird nun zu Null, der Spalt S2 zu 2mm und der Spalt S3 zu 0,2783mm erweitert, was eine freie Rotation der Geschossteile 8a,b um die Längsachse 4 zur Folge hat, die alleine über das Abrollen der Wälzkörper 22 im Wälzlager 18 bewerkstelligt ist.

### Bezugszeichenliste

- 2: Geschoss
- 4: Längsachse
- 6: Abschussrichtung
- 8a,b: Geschossteil
- 10: Flügel
- 12: Lagereinheit
- 14: Pfeil
- 16: Pfeil
- 18: Wälzlager
- 20a,b: Ring
- 22: Wälzkörper
- 24a,b: Teillager
- 26a,b: Ring (Teillager)
- 28a,b: Montageabschnitt
- 30: Außenspannmutter
- 32: Anschlagschulter
- 34: Schiebeelement
- 36: Schiebesitz
- 38: Spannmutter
- 40: Anschlagschulter
- 42: Anschlagmutter
- 44: Anschlag
- 46: Federelement
- 48a,b: Paketteil
- 50: Einzelfeder
- 52: Stützelement
- 54: Stirnfläche
- 56: Mantelfläche
- 58: Halteelement
- 60: Schutztopf
- 62: Sollbruchstelle

- R: Rohrposition
- F: Flugposition
- FV: Vorspannkraft
- FH: Haltekraft
- FT: Trägheitskraft
- S1-3: Spalt

## Patentansprüche

1. Geschoss einer Lenkmunition mit Lagereinheit (12), wobei das Geschoss (2) entlang einer Längsachse (4) einen ersten Geschossteil (8a) und einen zweiten Geschossteil (8b) enthält, wobei die beiden Geschossteile (8a,b) mit Hilfe der Lagereinheit (12) verbunden und gegeneinander in Axialrichtung zwischen einer Rohrposition (R) und einer Flugposition (F) verschiebbar sind, wobei in der Rohrposition (R) beide Geschossteile (8a,b) in Axialrichtung aneinander anliegen und in der Flugposition (F) voneinander beabstandet sind, wobei beide Geschossteile (8a,b) in der Flugposition (F) mit Hilfe der Lagereinheit (12) gegeneinander um die Längsachse (4) rotierbar sind,
- mit einem Wälzlager (18) mit einem ersten und einem zweiten Ring (20a,b) und Wälzkörpern (22),
- mit einem ersten Montageabschnitt (28a) des ersten Geschossteils (8a) und einem zweiten Montageabschnitt (28b) des zweiten Geschossteils (8b),
- wobei der erste Ring (20a) am ersten Montageabschnitt (28a) in Axialrichtung festgelegt ist und der zweite Ring (20b) am zweiten Montageabschnitt (28b) in Axialrichtung verschiebbar gelagert ist,
- mit einem Federelement (46), das in der Rohrposition (R) den zweiten Ring (20b) in Axialrichtung in einer Abschussrichtung (6) des Geschosses (2) gegenüber dem zweiten Geschossteil (8b) mit einer Vorspannkraft (FV) vorspannt,
- wobei das Federelement (46) dazu eingerichtet ist, das Geschoss (2) nach dessen Abschuss von der Rohrposition (R) in die Flugposition (F) zu überführen,
- wobei das Federpaket in Axialrichtung einen ersten (48a) und einen zweiten Paketteil (48b) enthält, wobei der erste Paketteil (48a) dem zweiten Ring (20b) zugewandt ist und der zweite Paketteil (48b) dem zweiten Montageabschnitt (28b) zugewandt ist, und beide Paketteile (48a,b) in der Rohrposition (R) durch ein entgegen der Abschussrichtung (6) an einem Anschlag (44) anliegendes Stützelement (52) entkoppelt sind und die Paketteile (48a,b) in der Flugposition (F) durch das vom Anschlag (44) abgehobene und in Axialrichtung bewegliche Stützelement (52) gekoppelt sind.

2. Geschoss (12) nach Anspruch 1,
**dadurch gekennzeichnet,**
**dass** das Federelement (46) ein in Axialrichtung gestapeltes Federpaket aus Einzelfedern (50) ist.

3. Geschoss (12) nach einem der vorhergehenden Ansprüche,
**dadurch gekennzeichnet,**
**dass** der erste Ring (20a) am ersten Montageabschnitt (28a) in Axialrichtung und Umfangsrichtung festgelegt ist und der zweite Ring (20b) am zweiten Montageabschnitt (28b) in Axialrichtung verschiebbar gelagert und in Umfangsrichtung festgelegt ist.

4. Geschoss (12) nach einem der vorhergehenden Ansprüche,
**dadurch gekennzeichnet,**
**dass** die Lagereinheit (12) dazu ausgebildet ist, das Geschoss (2) nach Erreichen der Flugposition (F) in dieser zu halten.

5. Geschoss (12) nach Anspruch 4,
**dadurch gekennzeichnet,**
**dass** die Lagereinheit (12) dadurch zum Halten des Geschosses (2) in der Flugposition (F) ausgebildet ist, dass das Federelement (46) den zweiten Ring (20b) in Axialrichtung in der Abschussrichtung (6) des Geschosses (2) gegenüber dem zweiten Geschossteil (8b) in der Flugposition (F) mit einer Haltekraft (FH) vorspannt.

6. Geschoss (12) nach einem der vorhergehenden Ansprüche,
**dadurch gekennzeichnet,**
**dass** die Lagereinheit (12) ein Schiebeelement (34) enthält, und der zweite Ring (20b) dadurch am zweiten Montageabschnitt (28b) in Axialrichtung verschiebbar gelagert ist, dass der zweite Ring (20b) am Schiebeelement (34) in Axialrichtung befestigt ist und das Schiebeelement (34) am zweiten Montageabschnitt (28b) in Axialrichtung verschiebbar gelagert ist.

7. Geschoss (12) nach einem der vorhergehenden Ansprüche,
**dadurch gekennzeichnet,**
**dass** das Wälzlager (18) mindestens zwei Teillager (24a,b) enthält.

8. Geschoss (12) nach Anspruch 7,
**dadurch gekennzeichnet,**
**dass** zwei der Teillager (24a,b) Schulterkugellager in O-Anordnung sind.

9. Geschoss (12) nach einem der Ansprüche 7 bis 8,
**dadurch gekennzeichnet,**
**dass** die ersten Ringe (26a) der Teillager (24a,b) gemeinsam am ersten Montageabschnitt (28a) festgelegt sind und /oder - in Verbindung mit Anspruch 6
- die zweiten Ringe (26b) der Teillager (24a,b) gemeinsam an dem Schiebeelement (34) in Axialrichtung festgelegt sind.

10. Geschoss (2) nach einem der Vorgehende Ansprüche,
**dadurch gekennzeichnet,**
**dass** erster (8a) und zweiter Geschossteil (8b) im aneinander anliegenden Bereich nach Art eines zueinander in der Rohrposition (R) zumindest teilweise formschlüssig passenden konischen Formpaares ausgebildet sind.

11. Geschoss (2) nach Anspruch 10,
**dadurch gekennzeichnet,**
**dass** der erste Geschossteil (8a) eine sich entgegen der Abschussrichtung (6) verjüngende Kegelstumpfform aufweist und sowohl an der stumpfen Stirnfläche (54) als auch an der Mantelfläche (56) am zweiten Geschossteil (8b) anliegt

12. Geschoss (2) nach einem der Ansprüche 10 bis 11,
**dadurch gekennzeichnet,**
**dass** erstes (8a) und zweites Geschossteil (8b) durch ein Halteelement (58) in der Rohrposition (R) gehalten sind, wobei das Halteelement (58) dazu eingerichtet ist, sich nach einem Abschuss zu lösen und die Geschossteile (8a,b) zur Bewegung in die Flugposition (F) freizugeben.

## Claims

1. Projectile of a guided ammunition (12) with bearing unit (12), wherein the projectile (2) contains a first projectile part (8a) and a second projectile part (8b) along a longitudinal axis (4), the two projectile parts (8a,b) being connected with the aid of the bearing unit (12) and being displaceable in respect of one another in the axial direction between a barrel position (R) and a flight position (F), both projectile parts (8a,b) abutting one another in axial direction in the barrel position (R) and being spaced apart from one another in the flight position (F), both projectile parts (8a,b) being rotatable in relation to one another about the longitudinal axis (4) in the flight position (F) with the aid of the bearing unit (12),
- having a roller bearing (18) with a first and a second ring (20a,b) and rolling elements (22),
- having a first mounting portion (28a) of the first projectile part (8a) and a second mounting portion (28b) of the second projectile part (8b),
- wherein the first ring (20a) is fixed on the first mounting portion (28a) in the axial direction and the second ring (20b) is mounted on the second mounting portion (28b) such that it is displaceable in the axial direction,
- having a spring element (46) which, in the barrel position (R), prestresses the second ring (20b) in the axial direction in a firing direction (6) of the projectile (2) in respect of the second projectile part (8b) with a prestressing force (FV),
- the spring element (46) being set up to transfer the projectile (2) from the barrel position (R) into the flight position (F) after it has been fired,
- the spring assembly containing a first (48a) and a second assembly part (48b) in the axial direction, the first assembly part (48a) facing the second ring (20b) and the second assembly part (48b) facing the second mounting portion (28b), and both assembly parts (48a,b) being uncoupled in the barrel position (R) by a support element (52) resting against a stop (44) counter to the firing direction (6) and the assembly parts (48a,b) are coupled in the flight position (F) by the support element (52) which is lifted off the stop (44) and is movable in the axial direction.

2. Projectile (12) according to Claim 1,
**characterized in that**
the spring element (46) is a spring assembly made up of individual springs (50) stacked in the axial direction.

3. Projectile (12) according to one of the preceding claims,
**characterized in that**
the first ring (20a) is fixed on the first mounting portion (28a) in the axial direction and circumferential direction and the second ring (20b) is mounted on the second mounting portion (28b) such that it is displaceable in the axial direction and is fixed in the circumferential direction.

4. Projectile (12) according to one of the preceding claims,
**characterized in that**
the bearing unit (12) is designed to hold the projectile (2) in the flight position (F) once it has been reached.

5. Projectile (12) according to Claim 4,
**characterized in that**
the bearing unit (12) is designed to hold the projectile (2) in the flight position (F), **in that** the spring element (46) prestresses the second ring (20b) in the axial direction in the firing direction (6) of the projectile (2) in respect of the second projectile part (8b) in the flight position (F) with a holding force (FH).

6. Projectile (12) according to one of the preceding claims,
**characterized in that**
the bearing unit (12) contains a sliding element (34) and the second ring (20b) is mounted on the second mounting portion (28b) such that it is displaceable in the axial direction, **in that** the second ring (20b) is fastened to the sliding element (34) in the axial direction and the sliding element (34) is mounted on the second mounting portion (28b) such that it is displaceable in the axial direction.

7. Projectile (12) according to one of the preceding claims,
**characterized in that**
the rolling bearing (18) contains at least two partial bearings (24a,b).

8. Projectile (12) according to Claim 7,
**characterized in that**
two of the partial bearings (24a,b) are Magneto bearings in an O-arrangement.

9. Projectile (12) according to one of Claims 7 to 8,
**characterized in that**
the first rings (26a) of the partial bearings (24a,b) are fixed together on the first mounting portion (28a) and/or - in conjunction with Claim 6
- the second rings (26b) of the partial bearing (24a,b) are fixed together on the sliding element (34) in the axial direction.

10. Projectile (2) according to one of the preceding claims,
**characterized in that**
the first (8a) and second projectile part (8b) are designed in the abutting region in the manner of a pair of conical shapes that fit together at least partially positively in the barrel position (R).

11. Projectile (2) according to Claim 10,
**characterized in that**
the first projectile part (8a) has a truncated cone shape which tapers counter to the firing direction (6) and rests against the second projectile part (8b), both on the blunt end face (54) and on the lateral face (56).

12. Projectile (2) according to one of Claims 10 to 11,
**characterized in that**
the first (8a) and second projectile part (8b) are held in the barrel position (R) by a holding element (58), wherein the holding element (58) is set up for this purpose to detach after firing and to release the projectile parts (8a,b) to move into the flight position (F).

## Revendications

1. Projectile d'une munition guidée avec unité de palier (12), le projectile (2) contenant une première partie de projectile (8a) et une deuxième partie de projectile (8b) le long d'un axe longitudinal (4), les deux parties de projectile (8a, b) étant reliées à l'aide de l'unité de palier (12) et pouvant être coulissées l'une par rapport à l'autre dans la direction axiale entre une position de canon (R) et une position de vol (F), les deux parties de projectile (8a, b) s'appliquant l'une contre l'autre dans la direction axiale dans la position de canon (R) et étant espacées l'une de l'autre dans la position de vol (F), les deux parties de projectile (8a, b) pouvant tourner l'une par rapport à l'autre autour de l'axe longitudinal (4) dans la position de vol (F) à l'aide de l'unité de palier (12),
- avec un palier à roulement (18) avec une première et une deuxième bague (20a, b) et des corps de roulement (22),
- avec une première section de montage (28a) de la première partie de projectile (8a) et une deuxième section de montage (28b) de la deuxième partie de projectile (8b),
- la première bague (20a) étant fixée sur la première section de montage (28a) dans la direction axiale et la deuxième bague (20b) étant montée sur la deuxième section de montage (28b) de manière à pouvoir coulisser dans la direction axiale,
- avec un élément à ressort (46) qui, dans la position de canon (R), précontraint la deuxième bague (20b) dans la direction axiale dans une direction de lancement (6) du projectile (2) par rapport à la deuxième partie de projectile (8b) avec une force de précontrainte (FV),
- l'élément à ressort (46) étant adapté pour transférer le projectile (2) de la position de canon (R) à la position de vol (F) après son lancement,
- le groupe de ressorts contenant une première (48a) et une deuxième (48b) partie de groupe dans la direction axiale, la première partie de groupe (48a) faisant face à la deuxième bague (20b) et la deuxième partie de groupe (48b) faisant face à la deuxième section de montage (28b), et les deux parties de groupe (48a, b) étant découplées dans la position de canon (R) par un élément de support (52) s'appliquant contre une butée (44) à l'encontre de la direction de lancement (6) et les parties de groupe (48a, b) étant couplées dans la position de vol (F) par l'élément de support (52) soulevé de la butée (44) et mobile dans la direction axiale.

2. Projectile (12) selon la revendication 1, **caractérisé en ce que** l'élément à ressort (46) est un groupe de ressorts empilés dans la direction axiale, composé de ressorts individuels (50).

3. Projectile (12) selon l'une quelconque des revendications précédentes, **caractérisé en ce que** la première bague (20a) est fixée sur la première section de montage (28a) dans la direction axiale et dans la direction circonférentielle, et la deuxième bague (20b) est montée sur la deuxième section de montage (28b) de manière à pouvoir coulisser dans la direction axiale et est fixée dans la direction circonférentielle.

4. Projectile (12) selon l'une quelconque des revendications précédentes, **caractérisé en ce que** l'unité de palier (12) est configurée pour maintenir le projectile (2) dans la position de vol (F) après l'avoir atteint.

5. Projectile (12) selon la revendication 4, **caractérisé en ce que** l'unité de palier (12) est configurée pour maintenir le projectile (2) dans la position de vol (F), **en ce que** l'élément à ressort (46) précontraint la deuxième bague (20b) dans la direction axiale dans la direction de lancement (6) du projectile (2) par rapport à la deuxième partie de projectile (8b) dans la position de vol (F) avec une force de maintien (FH) .

6. Projectile (12) selon l'une quelconque des revendications précédentes, **caractérisé en ce que** l'unité de palier (12) contient un élément coulissant (34), et la deuxième bague (20b) est montée sur la deuxième section de montage (28b) de manière à pouvoir coulisser dans la direction axiale, **en ce que** la deuxième bague (20b) est fixée sur l'élément coulissant (34) dans la direction axiale et l'élément coulissant (34) est monté sur la deuxième section de montage (28b) de manière à pouvoir coulisser dans la direction axiale.

7. Projectile (12) selon l'une quelconque des revendications précédentes, **caractérisé en ce que** le palier à roulement (18) contient au moins deux paliers partiels (24a, b).

8. Projectile (12) selon la revendication 7, **caractérisé en ce que** deux des paliers partiels (24a, b) sont des roulements à billes à épaulement agencés en O.

9. Projectile (12) selon l'une quelconque des revendications 7 à 8, **caractérisé en ce que** les premières bagues (26a) des paliers partiels (24a, b) sont fixées ensemble sur la première section de montage (28a) et/ou
- en relation avec la revendication 6 - les deuxièmes bagues (26b) des paliers partiels (24a, b) sont fixées ensemble sur l'élément coulissant (34) dans la direction axiale.

10. Projectile (2) selon l'une quelconque des revendications précédentes, **caractérisé en ce que** la première (8a) et la deuxième (8b) partie de projectile sont configurées dans la zone adjacente l'une à l'autre à la manière d'une paire de formes coniques s'adaptant par complémentarité de forme au moins partiellement l'une à l'autre dans la position de canon (R).

11. Projectile (2) selon la revendication 10, **caractérisé en ce que** la première partie de projectile (8a) présente une forme tronconique se rétrécissant à l'encontre de la direction de lancement (6) et s'applique sur la deuxième partie de projectile (8b) à la fois sur la surface frontale obtuse (54) et sur la surface d'enveloppe (56).

12. Projectile (2) selon l'une quelconque des revendications 10 à 11, **caractérisé en ce que** la première (8a) et la deuxième (8b) parties de projectile sont maintenues dans la position de canon (R) par un élément de maintien (58), l'élément de maintien (58) étant adapté pour se détacher après un lancement et pour libérer les parties de projectile (8a, b) pour qu'elles se déplacent vers la position de vol (F).
